# FASCICULE DE BREVET EUROPEEN

(11) **EP 0 270 134 B1**
(45) Date de publication et mention de la délivrance du brevet: **11.12.1991**
(21) Numéro de dépôt: 87200543.4
(22) Date de dépôt: 25.03.1987
(51) Int. Cl.: B65D 47/10, B65D 51/22, B65D 47/20

(54) **Bouchon verseur**
Ausgiessverschluss
Pouring closure

(30) Priorité: 19.11.1986 BE 217442
(43) Date de publication de la demande: 08.06.1988
(73) Titulaire: LYNES HOLDING S.A., L-1528 Luxembourg (LU)
(72) Inventeur: Debetencourt, Jean, B-7535 Maulde (BE)
(74) Mandataire: Pieraerts, Jacques

(56) Documents cités:
- EP-A- 0 187 567
- EP-A- 0 214 095
- DE-A- 2 644 947
- FR-A- 2 049 485
- FR-A- 2 565 208
- US-A- 2 066 390

## Description

L'invention a pour objet un dispositif de bouchon verseur notamment pour un récipient souple du type de ceux destinés à contenir un produit pâteux ou visqueux, comportant un bouchon proprement dit conformé suivant un capot muni de moyens de fixation au goulot du récipient et une coiffe ou capsule mobile par rapport audit bouchon proprement dit ainsi qu'une bande de garantie ou d'inviolabilité reliée d'une façon arrachable à ladite coiffe et qui coopère avec ledit bouchon proprement dit pour interdire tout mouvement relatif de la coiffe par rapport au bouchon proprement dit aussi longtemps qu'elle n'a pas été arrachée. De tels dispositifs sont connus.

Elle vise, en particulier, un tel dispositif propre à être utilisé pour le bouchage de récipients du type des bouteilles ou flacons prévus pour renfermer des produits pâteux ou visqueux.

Les bouchons de récipients contenant de tels produits doivent satisfaire à des conditions variées, parfois contradictoires, comme être d'une manipulation aisée, d'un faible coût, d'une bonne étanchéité pour éviter l'altération des qualités du produit emballé, tout en permettant d'assurer les garanties de sécurité exigées à la fois par les utilisateurs des produits eu égard à l'intégrité du contenu du récipient lors de sa première utilisation et en ce qui concerne les fabrications des produits eu égard, également, à la conservation des qualités desdits produits dans le récipient au cours du temps.

Pour répondre à ces conditions, en particulier à celles mentionnées ci-dessus, on a déjà proposé des bouchons verseurs comprenant un opercule interne qui obture le débouché du récipient et qui peut être découpé lorsque le bouchon est vissé à fond une première fois.

Un exemple d'un tel dispositif est décrit dans le document US 2,006,390. Selon ce document il est prévu un opercule de fermeture du débouché du récipient et un téton central qui provoque l'arrachement d'un petit bouchon central suite à la préssion exercée de l'intérieur par un téton faisant partie du récipient. L'orifice de versement provoqué dans le bouchon, lorsque le petit bouchon central a été écarté pouvant être ensuite obturé par un téton central lorsque le bouchon est vissé sur le récipient.

La présente demande a donc pour objet de décrire un dispositif de bouchon verseur qui est d'une construction simplifiée et d'un usage fiable.

Pour réaliser cet objectif conformément à l'invention, le dispositif de bouchon verseur selon l'invention est caractérisé en ce que la coiffe et le bouchon proprement dit sont munis de moyens complémentaires interdisant la séparation de l'un par rapport à l'autre tout en assurant le guidage du déplacement de la première par rapport au second, le premier déplacement de ladite coiffe par rapport au bouchon proprement dit qui suit l'arrachement de la bande de garantie provoquant le perçage d'un opercule solidarisé par ses deux faces, d'une part, à l'orifice du débouché du récipient et, d'autre part, au bouchon proprement dit, ce premier actionnement provoquant simultanément dans ladite coiffe le débouchage d'un orifice de sortie du produit contenu dans le récipient, des lumières sont ménagées dans la paroi de sommet du bouchon proprement dit, lesdites lumières, obturées aussi longtemps que l'opercule n'a pas été percé, servant à livrer passage à des organes de perçage dudit opercule solidaires de la coiffe lors du premier mouvement relatif du bouchon et de ladite coiffe, le bouchon proprement dit portant, sur sa paroi de sommet un doigt dirigé vers l'extérieur du récipient lorsque le bouchon est en place, de hauteur telle que le premier actionnement de la coiffe par rapport au bouchon proprement dit amène l'extrémité dudit doigt distante du bouchon à coopérer avec une pastille d'obturation d'un orifice de ladite coiffe pour provoquer l'arrachage de celle-ci et ainsi former l'orifice de sortie du produit contenu dans le récipient.

Selon encore une autre caractéristique préférée de l'invention, la face de sommet du bouchon proprement dit qui porte le doigt mentionné ci-dessus, porte également une cheminée coaxiale audit doigt et dont le diamètre est sensiblement celui d'un cercle limitant les lumières ménagées dans ladite face et conformées suivant des parties de couronnes annulaires.

Lorsque les organes de perçage sont ménagés par des poinçons ou analogues prévus aux extrémités d'une jupe qui dépend de la coiffe, on prévoit avantageusement que le diamètre de ladite jupe soit légèrement inférieur à celui de la cheminée du bouchon proprement dit, favorisant dans une certaine mesure le mouvement de translation/rotation de la coiffe par rapport au bouchon proprement dit d'une part et, d'autre part, l'étanchéité du bouchage si l'on prévoit sur le bord libre de la coiffe et de la cheminée, respectivement, des bourrelets ou analogues.

L'invention sera mieux comprise par la description qui suit, faite à titre d'exemple, et en référence aux dessins annexés dans lesquels :
La figure 1 est une vue d'ensemble du dispositif de bouchon verseur selon l'invention préalablement à sa première utilisation.
La figure 2 est une vue du bouchon proprement dit, en coupe selon la figure 2-2 de la figure 3.
La figure 3 est une vue de dessus de ce bouchon proprement dit.
La figure 4 est une vue en coupe selon la ligne 4-4 de la figure 5 montrant la capsule ou coiffe munie de sa bande d'inviolabilité.
La figure 5 est une vue de dessus de la capsule ou coiffe du dispositif du bouchon verseur selon l'invention.
La figure 6 montre deux demi-vues du dispositif de bouchon verseur pour des conditions différentes d'utilisation de celui-ci.

On se réfère d'abord aux figures 1 à 5 qui illustrent la structure d'un dispositif selon l'invention, destiné à équiper un récipient R, du type de ceux à parois souples et prévu pour enfermer un produit pâteux ou visqueux. Il comprend essentiellement un bouchon proprement dit 10, figures 2 et 3 et une coiffe ou capsule 11, figures 4 et 5. Le bouchon 10 proprement dit en matière plastique du type PPO 2, par exemple, est moulé suivant un corps cylindrique 12, présentant sur sa face interne un filetage 13 destiné à coopérer avec le filetage conjugé du col C du récipient R, et une paroi plane d'extrémité 15 reliée au corps 12 par un pli ou épaulement 14. La paroi 15 est percée d'au moins deux lumières opposées 16 et 17 ayant en plan quelque peu la forme d'une partie de couronne et entre lesquelles est érigé, en saillie sur la face externe 18 de la paroi 15, un doigt creux 19 dirigé à l'opposé du corps 12 par rapport à ladite paroi 15. De cette dernière, fait également saillie, une cheminée 20 coaxiale au doigt 19, dont le diamètre est sensiblement celui du cercle limitant les lumières 16 et 17 sur leur périphérie externe et qui présente à son extrémité libre et sur sa face interne un léger bourrelet 20a.

A son extrémité distante de celle de raccord à la paroi 15 le corps 12 est conformé suivant une jupe tronconique 25, ménageant sur sa face externe une zone d'appui plane 26 reliée à la face externe 27 dudit corps par un pan coupé 28 et sur sa face interne 29 présente une denture, du type crémaillère, non représentée, propre à coopérer avec une denture correspondante, également non représentée, du col C du récipient R pour s'opposer à l'enlèvement du bouchon proprement dit par rapport audit récipient lequel, préalablement à la mise en place du bouchon proprement dit et après remplissage est obturé à son débouché par un opercule 30, avantageusement une membrane thermo-scellée sur la face plane d'extrémité 31 du col C.

Avec le bouchon 10 proprement dit est propre à coopérer la coiffe ou capsule 11, figures 4 et 5 et qui, dans la forme de réalisation décrite et représentée, comprend un corps cylindrique 40 sur la face interne 41 duquel sont ménagées des chemins de came 42 dont une est montrée sur la figure 4, lesits chemins de came s'étendant à partir d'une gorge circulaire 42a ménagée au voisinage du bord libre du corps et étant prévues pour coopérer avec au moins deux têtons 45 et 46 de formes et de dimensions conjugées prévues en des zones equidistantes sur la surface externe 27 du corps 12 du bouchon 10 proprement dit.

A l'extrémité libre du corps 40 de la coiffe 11 est attachée une bande d'inviolabilité 50 dont une extrémité présente une languette 51 de préhension permettant l'arrachage facile de ladite languette par rapport au corps 40 auquel elle est reliée par une zone 52 de très faible épaisseur ou par des pontets, la hauteur de ladite bande 50, comme mesurée parallèlement à l'axe A du dispositif, étant sensiblement égale à la distance qui sépare le bord inférieur circulaire 53 du corps 40 de la face d'appui 26 du bouchon proprement dit lorsque celui-ci et la coiffe sont solidarisés entre eux, dans une première condition du bouchon verseur qui est celle montrée sur la figure 1 et qui correspond à celle de sortie de l'usine de conditionnement, c'est-à-dire en particulier avec l'opercule 30 intact et les têtons 45 et 46 dans la gorge 42a.

A son extrémité distante de celle à laquelle est initialement attachée la bande de garantie 50, le corps 40 se poursuit par une partie tronconique 60 laquelle se termine par une paroi 61 sensiblement orthogonale à l'axe A du dispositif et dont la zone centrale est découpée suivant des arcs de cercle, comme montrés en 62, 63 et 64 sur la figure 5 pour ménager une pastille centrale 70 reliée au reste de la paroi par des pontets 65, 66, 67, de faible épaisseur et faciles à briser lorsqu'une force dirigée dans le sens de la flèche F est appliquée par le doigt 19 sur ladite pastille.

De la paroi 61 dépend, vers l'intérieur de la coiffe, une jupe 71 d'un diamètre externe correspondant sensiblement au diamètre interne de cheminée 20 et qui, à son extrémité libre, présente un léger bourrelet 71a, analogue au bourrelet 20a de la cheminée 20. La jupe 71 est aussi conformée, sur son bord libre 72, suivant au moins deux poinçons 73 opposés comportant chacun une pointe 74 et qui, lorsque le dispositif est assemblé, sont en regard des lumières 16 et 17 du bouchon 10 proprement dit, alors masquées par l'opercule 30.

Le fonctionnement du dispositif selon l'invention résulte immédiatement de ce qui précède.

Après remplissage du récipient R par le produit qu'il est destiné à contenir, l'opercule 30 est thermoscellé sur le débouché du récipient dans le cas du thermoscellage par conduction et l'ensemble du dispositif, c'est-à-dire le bouchon 10 proprement dit et la coiffe 11, est rapporté sur le col C du récipient par vissage. Lors du thermoscellage par induction, l'ensemble bouchon/opercule est, après remplissage, vissé sur le flacon et thermoscellé. Lorsque, à partir de cette condition, on souhaite utiliser le récipient pour la première fois, on procède d'abord à l'arrachage de la bande d'inviolabilité 50, par une simple traction sur la languette 51. Il n'existe alors plus d'obstacle au mouvement relatif de la coiffe par rapport au bouchon proprement dit et l'on peut alors percer l'opercule 30 en déplaçant la coiffe 11 par rapport au bouchon proprement dit, en faisant progresser la coiffe par un mouvement hélicoïdal qui fait coopérer les chemins de came 42 et les têtons 45 et 46 jusqu'à amener ladite coiffe dans la position montrée sur la partie gauche de la figure 6. Au cours de ce mouvement, les poinçons 73 perforent l'opercule 30 et le découpent sensiblement suivant la périphérie des lumières 16, 17.

Simultanément, au cours de ce premier actionnement, la coopération du doigt 19 et de la pastille 70 de la paroi 61 provoque la rupture des pontets 65, 66 et 67 pour former l'orifice de sortie O du produit, comme montré sur la partie droite de la figure 6 où le trajet de sortie du produit est montré par la flèche en pointillés T à partir du récipient, au travers des lumières 16, 17, dans l'espace ménagé entre le doigt 19 et la jupe 71, jusqu'à l'orifice O.

Lorsque, après utilisation du récipient, celui-ci doit être rebouché, un actionnement inverse de la coiffe par rapport au bouchon assure la fermeture, c'est-à-dire le retour dans la condition montrée sur la partie gauche de la figure 6.

La présence des bourrelets 71a et 20a qui coopèrent avec la cheminée 20 et la jupe 71, respectivement, contribue à la bonne étanchéité.

## Revendications

1. Dispositif de bouchon verseur notamment pour un récipient souple (R) du type de ceux destinés à contenir un produit pâteux ou visqueux, comportant un bouchon proprement dit (10) conformé suivant un capot muni de moyens de fixation au goulot (C) du récipient et une coiffe ou capsule (11) mobile par rapport audit bouchon proprement dit ainsi qu'une bande de garantie ou d'inviolabilité (50) reliée d'une façon arrachable à ladite coiffe et qui coopère avec ledit bouchon proprement dit pour interdire tout mouvement relatif de la coiffe par rapport au bouchon proprement dit aussi longtemps qu'elle n'a pas été arrachée, caractérisé en ce que la coiffe (11) et le bouchon proprement dit (10) sont munis de moyens complémentaires (45, 46 - 42, 42a) interdisant la séparation de l'un par rapport à l'autre tout en assurant le guidage du déplacement de la première par rapport au second, le premier déplacement de ladite coiffe (11) par rapport au bouchon (10) proprement dit qui suit l'arrachement de la bande de garantie (50) provoquant le perçage d'un opercule (30) solidarisé par ses deux faces, d'une part, à l'orifice du débouché du récipient et, d'autre part, au bouchon (10) proprement dit, ce premier actionnement provoquant simultanément dans ladite coiffe (11) le débouchage d'un orifice de sortie (O) du produit contenu dans le récipient, des lumières (16, 17) sont ménagées dans la paroi de sommet du bouchon (10) proprement dit, lesdites lumières, obturées aussi longtemps que l'opercule (30) n'a pas été percé, servant à livrer passage à des organes de perçage (73, 74) dudit opercule (30) solidaires de la coiffe (11) lors du premier mouvement relatif du bouchon et de ladite coiffe, le bouchon proprement dit (10) portant, sur sa paroi de sommet (15) un doigt (19) dirigé vers l'extérieur du récipient lorsque le bouchon est en place, de hauteur telle que le premier actionnement de la coiffe (11) par rapport au bouchon proprement dit (10) amène l'extrémité dudit doigt distante du bouchon à coopérer avec une pastille (70) d'obturation d'un orifice (O) de ladite coiffe pour provoquer l'arrachage de celle-ci et ainsi former l'orifice de sortie du produit contenu dans le récipient.

2. Dispositif selon la revendication 1, caractérisé en ce que lesdits moyens complémentaires sont constitués par un chemin de came (42) et des têtons (45, 46) conjugués de vissage hélicoïdal portées l'une, par la coiffe (11), et les autres par le bouchon (10) proprement dit.

3. Dispositif selon l'une quelconque des revendications précédentes, caractérisé en ce que la paroi (15) de sommet du bouchon proprement dit (10) qui porte le doigt (19) porte également une cheminée (20) coaxiale audit doigt et dont le diamètre est sensiblement celui d'un cercle limitant les lumières (16, 17) ménagées dans ladite paroi et conformées suivant des parties de couronnes annulaires.

4. Dispositif selon une des revendications précédentes, caractérisé en ce que les organes de perçage sont ménagés par des poinçons (73, 74) ou analogues prévus aux extrémités d'une jupe (71) qui dépend de la coiffe (11) ladite jupe ayant un diamètre légèrement inférieur à celui de la cheminée (20) du bouchon proprement dit avec des bourrelets d'étanchéité (71a, 20a) sur ladite jupe et ladite cheminée, respectivement.

## Claims

1. A pourer cap device, in particular for a flexible container (R) of the type intended to contain a pasty or viscous product, comprising a cap proper (10) formed in the shape of a cowl provided with means for fastening to the neck (C) of the container and an end cover or cap (11) which is movable in relation to the cap proper, and also a guarantee or tamper-proof strip (50) which is so connected with said end cover that it can be torn off and which co-operates with said cap proper so as to prevent any relative movement of the end cover in relation to the cap proper as long as it has not boon torn off, characterised in that the end cover (11) and the cap proper (10) are provided with complementary means (45,46 - 42, 42a) preventing the separation of one in relation to the other, while ensuring guidance of the displacement of the first one in relation to the second one, the initial displacement of said end cover (11) in relation to the cap proper (10), which follows the tearing-off of the guarantee strip (50), induces the piercing of a cover (30) joined on its two sides, on the one hand, to the orifice of container mouth and, on the other hand, to the cap proper (10), maid first operation inducing simultaneously in said end cover (11) the opening of an outlet orifice (O) for the product contained in the container, holes (16, 17) being provided in the wall of the top of the cap proper (10), said holes, which are closed as long as the cover (30) has not been pierced, serving to allow the passage of members (73, 74) for piercing said cover (30), which are attached to the end cover (11), during the the initial relative movement of the cap and of said end cover, the cap proper (10) having on its top wall (15) a finger (19) which is directed towards the outside of the container when the cap is in position and which is of such a height that the first operation of the end cover (11) in relation to the cap proper (10) causes the end of said finger remote from the cap to co-operate with a pad (70) for closing on orifice (O) of said end cover so as to induce the tearing-off of the latter, thereby forming the outlet orifice for the product contained in the container.

2. A device according to claim 1, characterised in that said complementary means comprise a cam path (42) and paired projections (45, 46) for helical screwing, one of which is provided on the end cover (11) and the others are provided on the cap proper (10).

3. A device according to either of the preceding claims, characterised in that the top wall (15) of the cap proper (10) provided with the finger (19) also has a shaft (20) coaxial with said finger and the diameter of which is substantially that of a circle bounding the holes (16, 17) provided in said wall and formed in the shape of annular crown portions.

4. A device according to any one of the preceding claims, characterised in that the piercing members are formed by spikes (73, 74) or the like provided at the ends of a skirt (71) depending from the end cover (11), said skirt being of a diameter which is slightly less than that of the shaft (20) of the cap proper with sealing beads (71a, 20a) on said skirt and said shaft respectively.

## Patentansprüche

1. Ausgießverächluß inbesondere für einen weichen Behälter (R) zur Aufnahme eines pastösen oder viskosen Produktes, enthaltend einen Verschluß (10), der als eine Kappe gestaltet ist, die mit Einrichtungen zur Befestigung am Hals (C) des Behälters versehen ist, und mit einer Krone oder Kapsel (11), die gegenüber dem Verschluß beweglich ist, sowie mit einem Garantie- oder Unversehrtheitsband (50), das abreißar an der Krone angebracht ist und mit dem Verschluß zusammenwirkt, um jede Relativbewegung der Krone gegenüber dem Verschluß solang zu verhindern, wie es nicht abgerissen worden ist, dadurch gekennzeichnet, daß die Krone (11) und der Verschluß (10) mit komplementären Einrichtungen (45,46-42,42a) versehen sind, die die Trennung voneinander verhindern, wobei die Führung der Verstellung des erstgenannten Teils gegenüber dem zweiten erhalten bleibt, die erste Verstellung der Krone (11) gegenüber dem Verschluß (10), die dem Abreissen des Garantiebandes (50) folgt, die die Reißung eines Deckels (30) hervorruft, der an seinen zwei Seiten einerseits mit der Ausgußöffnung des Behälters und andererseits mit dem Verschluß (10) fest verbunden ist, wobei diese erste Betätigung gleichzeitig in der Krone (11) die Ausbildung einer Austrittsöffnung (O) des in dem Behälter enthaltenen Produkts hervorruft, Fenster (16,17) in der Stirnwand des Verschlusses (10) vorhanden sind und diese Fenster ebensolang verschlossen sind, wie der Deckel (10) nicht durchstochen worden ist, und zur Ausbildung eines Durchgangs für Durchdringungsorgane (73,74) für den Deckel bilden, die fest mit der Krone (11) verbunden sind, bei der ersten Relativbewegung des Verschlusses gegenüber der Krone, wobei der Verschluß (10) an seiner Stirnwand (15) einen Finger (19) trägt, der vom Behälter nach außen weist, wenn der Verschluß an seinem Platz ist, und der ein solche Höhe aufweist, daß die erste Betätigung der Krone (11) gegenüber dem Verschluß (10) dazu führt, daß das vom Verschluß entfernte Ende des Fingers mit einer Verschlußpille (70) einer Öffnung (O) in der Krone zusammenwirkt, um das Wegsprengen der Pille hervorzurufen und so die Ausgangsöffnung für das im Behälter enthaltene Produkt zu schaffen.

2. Vorrichtung nach Anspruch 1, dadurch gekennzeichnet, daß die komplementären Mittel von einer Noppenbahn (42) und konjugierten Schraubgewindeansätzen (45, 46) gebildet sind, die einerseits von der Krone (11) und andererseits von dem Verschluß (10) gehalten werden.

3. Vorrichtung nach einem der vorhergehenden Ansprüche, dadurch gekennzeichnet, daß die Stirnwand (15) des Verschlusses (10), die den Finger (19) trägt, auch einen zu dem Finger koaxialen Stutzen (20) trägt, dessen Durchmesser im wesentlichen dem eines Kreises entspricht, der die in der genannten Wand enthaltenen Fenster (16,17) begrenzt, wobei die Fenster Teilen von ringförmigen Kronen folgen.

4. Vorrichtung nach einem der vorhergehenden Ansprüche, dadurch gekennzeichnet, daß die Druchdringungsorgane von Spritzen (73,74) oder dergleichen gebildet sind, die an den Enden eines Kragens (71) ausgebildet sind, der von der Krone (11) herabhängt, wobei der Kragen einen Durchmesser hat, der geringfügig kleiner als dar des Stutzens (20) des Verschlusses ist, mit Dichtungskedern (71a,20a) an dem Kragen und dem Stutzen.
